# EUROPÄISCHE PATENTSCHRIFT

(11) **EP 0 968 673 B1**
(45) Veröffentlichungstag und Bekanntmachung des Hinweises auf die Patenterteilung: **02.07.2003**
(21) Anmeldenummer: 99111715.1
(22) Anmeldetag: 17.06.1999
(51) Int. Cl.: A47B 57/48, A47B 96/06

(54) **Kastenmöbelstück mit Tragleisten**
Cupboard with support strips
Placard avec des barres de support

(30) Priorität: 03.07.1998 DE 19829685
(43) Veröffentlichungstag der Anmeldung: 05.01.2000
(73) Patentinhaber: SIEMATIC MÖBELWERKE GMBH & CO., 32584 Löhne (DE)
(72) Erfinder: Lübking, Manfred, 32429 Minden (DE)
(74) Vertreter: Thielking, Bodo, Dipl.-Ing.

(56) Entgegenhaltungen:
- GB-A- 1 470 045
- US-A- 2 133 781
- US-A- 3 235 219
- US-A- 3 826 207

## Beschreibung

Die Erfindung betrifft ein Kastenmöbelstück mit Tragleisten nach dem Oberbegriff des Patentanspruchs 1.

Bei einem bekannten Kastenmöbel dieser Art (GB-A-1 470 045) sind die in Bohrungen eingesetzten Hülsen mittels Tragleisten verbunden, die ausschließlich auf der Innenoberfläche der Möbelseitenwand aufliegen. Diese Tragleisten stellen demzufolge lediglich Verbindungsbereiche zwischen den einzelnen in die Aufnahmebohrungen eingesetzten Hülsen dar. Eine Lastabtragung über die aufliegenden Hülsenbereiche ist damit praktisch nicht möglich. Die Hülsen sind glattwandig ausgebildet und dienen zur Aufnahme von glattwandigen, kreiszylindrischen Bodenträgerzapfenbereichen. Der bekannte Bodenträger weist zwei Zapfen an einer gemeinsamen Grundplatte auf und die Zapfen werden über die Stirnseite des Bodens in der Einschubstellung gehalten.

Es ist ferner ein Bodenträger für Kühlschränke oder dergleichen bekannt (US 2,133,781 A), der einen querelastisch ausgebildeten, rückwärtigen Zapfenbereich aufweist, welcher beim Durchschieben durch eine unrunde Öffnung zunächst ein federt und beim weiteren Durchschieben auseinanderspreizt. Dieser spreizbare Bereich fixiert den Bodenträger in seiner Einsetzposition.

Es ist ferner bekannt (US-A-3,826,207), bei einem Kastenmöbelstück mit Tragleisten eine extrudierte U-förmige Klemmleiste in eine durchgehende, vertikale Aufnahmenut auf der Innenseite der Seitenwände einzulassen. Die Leiste besitzt am Boden des U-Profils mit Abstand zueinander angeordnete Vertiefungen oder Bohrungen, in die sich die hinteren Enden der Fachbodenträgerzapfen einlegen. Die Vertiefungen können nur sehr flach ausgebildet sein, weil die Rückwand der Klemmleisten nur vergleichsweise dünn ausgebildet sind,- so daß zwischen Fachbodenträgerzapfen und Auflagebereich der Vertiefung eine nur kurze Kontaktfläche entsteht. Damit ist die abtragbare Last nur vergleichsweise gering. Die Sicherung der bekannten Fachbodenträger im Einbauzustand erfolgt mit Hilfe von an den Bodenträgerzapfen angeordneten Querflügeln, die in Einbaulage hinter frontseitige Schenkel des Profils greifen. Um die Belastbarkeit der Bodenträger, die wegen der geringen Kontaktfläche an sich gering ist, zu erhöhen, müssen die Flügel vergleichsweise dick ausgebildet sein und zusätzliche Stützfunktionen erfüllen. Dies hat zur Folge, daß das Profil der bekannten Klemmleiste eine vergleichsweise große Höhe aufweist, die dazu führt, daß die Aufnahmenuten entsprechend tief werden müssen. Die Seitenwände werden durch derartige durchgehende tiefe Aufnahmenuten in ihrer Stabilität geschwächt, so daß sie zum Schüsseln neigen. Dies gilt insbesondere bei Spanplatten mit einer nicht vollständig ausreichenden Festigkeit.

Ausgehend von diesem Stand der Technik liegt der Erfindung die Aufgabe zugrunde, ein Kastenmöbelstück mit Tragleisten zu schaffen, bei dem die Verbindung zwischen Fachbodenträger und Möbelseitenwänden die Abtragung einer erhöhten Last von den Fachböden zuläßt. Weiterhin sollen die Fachbodenträger sicher in den Hülsen fixierbar sein.

Die Lösung dieser Aufgabe erfolgt mit den Merkmalen des Patentanspruchs 1.

Die Verriegelung der Fachbodenträgerzapfen innerhalb der Hülse schafft den Vorteil, daß die Nuttiefe für den einzunutenden Bereich des frontseitigen Tragleistenflansches gering gehalten werden kann.

Bevorzugte Ausgestaltungen der Erfindung ergeben sich aus den Unteransprüchen.

Nachstehend werden zwei bevorzugte Ausführungsformen der Erfindung anhand der Zeichnungen näher beschrieben. Es zeigen:
- Figur 1 -: eine perspektivische Darstellung einer ersten Ausführungsform einer Tragleiste;
- Figur 2 -: eine Frontansicht der Tragleiste nach Fig. 1;
- Figur 3 -: eine Seitenansicht der Tragleiste nach Fig. 1 mit Blickrichtung in Fig. 2 von rechts;
- Figur 4 -: einen Querschnitt entlang Schnittebene IV -IV in Fig. 3;
- Figur 5 -: einen vergrößerten Ausschnitt der Frontansicht der Tragleiste nach Fig. 2;
- Figur 6 -: eine Frontansicht einer zweiten Ausführungsform einer Tragleiste im Ausgangszustand;
- Figur 7 -: einen Schnitt entlang der Schnittebene VII-VII der Fig. 6;
- Figur 8 -: die geschnittene Tragleiste nach Fig. 7 im Einbauzustand;
- Figur 9 -: einen Querschnitt durch die Tragleiste der zweiten Ausführungsform mit geschnittener Hülse in eingebautem Zustand;
- Figur 10 -: einen Schnitt durch die Tragleiste entsprechend Fig. 4 mit eingesetztem und verriegeltem Bodenträger;
- Figur 10a -: einen Schnitt durch die Tragleiste gemäß Fig. 9 mit einem passenden, eingesetzten und verriegelten zugehörigen Bodenträger;
- Figur 11 -: eine Darstellung entsprechend Fig. 10 mit entriegeltem Bodenträger;
- Figur 11a -: eine Darstellung entsprechend Fig. 10a mit entriegeltem Bodenträger;
- Figuren 12a bis 12f -: verschiedene Ausführungsformen von Bodenträgern bzw. Boderträgerteilen, die bei der ersten Ausführungsform verwendbar sind ;
- Figuren 13a bis 13f -: verschiedene Ausführungsformen von Bodenträgern bzw. Bodenträgerteilen, die bei der zweiten Ausführungsform verwendbar sind.

Die beiden unterschiedlichen Ausführungsformen unterscheiden sich in erster Linie dadurch, daß bei der ersten Ausführungsform die Tragleiste 1 ungeteilt ausgebildet ist, während bei der zweiten Ausführungsform die Tragleiste 1' in Längsrichtung geteilt ist. Darüber hinaus unterscheiden sich die beiden dargestellten Ausführungsformen jedoch auch dadurch, daß bei der ersten Ausführungsform eine bajonettartige Verriegelung der Bodenträgerzapfen gegen ein unbeabsichtigtes Ausziehen im hinteren Teil von Hülsen 1d erfolgt, während bei der zweiten Ausführungsform die Verriegelung der Bodenträgerzapfen am Frontbereich der Tragleiste 1' erfolgt. Die unterschiedlich mögliche Anordnung der Verriegelungsstellen kann unabhängig davon gewählt werden, ob die Tragleiste in Längsrichtung geteilt oder ungeteilt ausgeführt ist.

### Zunächst zur ersten Ausführungsform:

Die Tragleiste 1 besitzt eine Deckleiste 1a, die eine Ausnehmung 1b umfaßt, in der eine Reihe von Vertiefungen 1c angeordnet sind. Mit der Tragleiste 1 sind Hülsen 1d einstückig ausgebildet, in denen sich die Vertiefungen 1c fortsetzen. Die Vertiefungen 1c weisen über die gesamte Länge der Tragleiste 1 gleiche Abstände zueinander auf. Auf der Unterseite der Deckleiste 1a ist eine Verstärkungsleiste 1i angeordnet. Die Hülsen 1d sind an ihrem von der Verstärkungsleiste 1i abgewandten Ende mit einer Fase In versehen, die das Einbauen der Deckleiste 1 in eine Möbelseitenwand 3 erleichtert.

Zur Aufnahme der Hülsen 1d ist die Möbelseitenwand 3 mit einer Reihe von Aufnahmebohrungen 3a versehen, von denen Fig. 4 eine Aufnahmebohrung 3a zeigt. Die Verstärkungsleiste 1i wird in eine Längsnut 3c versenkt, so daß die Deckleiste 1a auf der Oberfläche 3b der Möbelseitenwand 3 aufliegt. Von der Innenwand der Vertiefungen 1c stehen Verriegelungsbereiche 1e vor, die die Bodenträger 2 gegen Ausziehen sichern.

In der vergrößerten Frontansicht der Tragleiste 1 in Fig. 5 ist die Form der Verriegelungsbereiche 1e erkennbar. Die Verriegelungsbereiche 1e werden durch zwei Stege gebildet, die in die Vertiefung 1c auf gegenüberliegenden Seiten hineinragen und die zwischen sich einen parallel zur Längsrichtung der Tragleiste 1 verlaufenden Schlitz freilassen.

Zur Herstellung als Spritzgußteil ist in der zweiten Ausführungsform die Tragleiste 1' gemäß Fig. 6 in Längsrichtung geteilt ausgeführt. Die Teilungsebene verläuft durch die Hülsenachsen, so daß sich zwei Hülsenhälften 1d' und 1d", zwei Deckleistenhälften 1a' und 1a" sowie zwei Verstärkungsleistenhälften 1i' und 1i" ergeben. Die Hülsenhälften 1d' und 1d" sind an ihrem freien Ende durch Filmscharniere 1g miteinander verbunden.

An den Trennflächen der Hülsenhälften 1d' und 1d" sind Rastbereiche 1f vorgesehen, die die Tragleiste 1', wie Fig. 8 zeigt, in zusammengefügtem Zustand zur Montage bereithalten.

In eingebautem Zustand, der in Fig. 9 dargestellt ist, unterschiedet sich die Tragleiste 1' nur teilweise von der Tragleiste 1 der ersten Ausführungsform. Die Deckleistenhälften 1a' und 1a" liegen auf der Oberfläche 3b der Möbelseitenwand 3 auf. Die Verstärkungsleistenhälften 1i' und 1i" sind in einer Längsnut 3c angeordnet und die Hülsenhälften 1d' und 1d" werden durch die Aufnahmebohrung 3a zusammengepreßt.

In Fig. 10 ist ein Bodenträger 2 für die erste Ausführungsform dargestellt, der mit seinem Zapfenbereich 2a in eine Vertiefung 1c einer Tragleiste 1 eingesetzt ist. Der eingeschnürte Bereich 2b und der erweiterte Bereich 2c am Ende des Zapfenbereichs 2a bilden zusammen mit den Verriegelungsbereichen 1e einen Bajonettverschluß. Der Bodenträger 2 ist in der in Fig. 11 dargestellten Drehlage in die Vertiefung 1c einführbar und daraus entnehmbar. Er wird durch eine 90 Grad Drehung in der Vertiefung 1c verriegelt. Der Bodenträger 2 weist eine Rastnase 2d auf, die beim Verriegeln des Zapfenbereichs 2a über die Deckleiste 1a gleitet und in die Ausnehmung 1b einrastet. Auf diese Weise ist die Verriegelung gegen unabsichtliches Entriegeln gesichert.

In Figuren 10a und 11a sind die zu der zweiten Ausführungsform der Tragleiste passenden Bodenträger 2' in zu Figuren 10 und 11 analoger Darstellung sichtbar. An einen Tragbereich des Bodenträgers 2' schließt sich ein eingeschnürter Bereich 2b' an, der mit den Verriegelungsbereichen 1e' der Tragleiste 1' zusammenwirkt. Der eingeschnürte Bereich 2b' und der sich anschließende erweiterte Bereich 2c' bilden mit den Verriegelungsbereichen 1e' einen Bajonettverschluß.

In den Figuren 12a bis 12d sind verschiedene Ausführungsformen von Fachbodenträgern für die ersten Ausführungsform der Tragleiste dargestellt, welche identische Zapfenbereichen 2a aufweisen, die an ihrem Ende eine Sicherung gegen Herausziehen tragen. Der Bodenträger gemäß Figur 12a weist eine Senk- oder Gewindebohrung 2e auf, in der Sicherungsstifte gemäß Figur 12e oder gemäß Figur 12f zur Befestigung von Zwischenböden an den Bodenträgern 2 aufgenommen werden. Der Bodenträger gemäß Figur 12b kann zur Aufnahme von Drahtböden od. dgl. dienen. Mit Hilfe eines Distanzelements 2f kann der Bodenträger nach Fig. 12d auch zum Einbau von Innenschubladen verwendet werden. Der Bodenträger kann auch mit einer rutschfesten Auflage 2g beschichtet sein, um das Verschieben eines unbefestigt aufliegenden Zwischenbodens zu verhindern. Sämtliche dargestellten Bodenträgerarten sind geeignet, mit den Tragleisten 1 und 1' zusammenzuwirken.

In den Figuren 13a bis 13d sind mit den entsprechenden Bodenträgern der Figuren 12 korrespondierende Bodenträger für die zweite Ausführungsform der Tragleiste dargestellt. Die Bodenträger der Figuren 13 unterscheiden sich von denen der Figuren 12 lediglich durch eine andere Ausfbildung der Zapfenbereiche 2a', sind im übrigen jedoch unverändert gegenüber den analogen Ausführungsformen der Figuren 12.

## Patentansprüche

1. Kastenmöbelstück mit Tragleisten (1; 1'), welche in vertikaler Ausrichtung an der Innenseite einer Möbelseitenwand (3) befestigt sind und einstückig an die Tragleiste (1; 1') angeformte Hülsen (1d; 1d'; 1d") aufweist, die in Aufnahmebohrungen (3a) der Möbelseitenwand (3) eingesetzt sind, und in die horizontale Zapfenbereiche (2a) von Bodenträgern (2) einsetzbar sind,
**dadurch gekennzeichnet,**
**daß** die Tragleisten (1; 1') zumindest teilweise in die Möbelseitenwand (3) eingelassen sind, und daß die Zapfenbereiche (2a) und die Hülsen (1d) bajonettverschlußartig zur Sicherung gegen ein Ausziehen der Zapfenbereiche (2a) ineinandergreifen.

2. Kastenmöbelstück nach Anspruch 1,
**dadurch gekennzeichnet,**
**daß** ein Bajonettverschluß durch einen auf der Innenseite der Hülse (1d) nach innen vorspringenden Verriegelungsbereich (1e) und einen an die freie Stirnfläche der Zapfenbereiche (2a) angrenzenden, eingeschnürten Zapfenbereich (2b) gebildet ist, der über einen Umfangsbereich mindestens einen derartig erweiterten Bereich (2c) aufweist, daß er in einer Einsetzlage an dem vorspringenden Verriegelungsbereich (1e) vorbeischiebbar ist und in einer hierzu verdrehten Lage diesen Verriegelungsbereich (1e) hintergreift.

3. Kastenmöbelstück nach Anspruch 2,
**dadurch gekennzeichnet,**
**daß** die Tragleiste (1') in ihrer Längsrichtung geteilt ist und aus einander ergänzenden Hälften besteht.

4. Kastenmöbelstück nach einem oder mehreren der Ansprüche 1 bis 3,
**dadurch gekennzeichnet,**
**daß** die beiden Hälften der Tragleiste (1') über ein Filmscharnier (1g) miteinander verbunden sind, das am stirnseitigen Ende der Hülse (1d', 1d") vorgesehen ist.

5. Kastenmöbelstück nach einem oder mehreren der Ansprüche 1 bis 4,
**dadurch gekennzeichnet,**
**daß** die beiden Hälften der Tragleiste (1') mittels angeformter Rastbereiche (1f) in zusammengefügter Einsetzlage miteinander verrastet sind.

6. Kastenmöbelstück nach einem oder mehreren der Ansprüche 1 bis 5,
**dadurch gekennzeichnet,**
**daß** die Tragleiste (1; (1') eine auf der Oberfläche (3b) der Möbelseitenwand (3) aufliegende Deckleiste (1; 1a', 1a") aufweist, an der die Hülsen (1d; 1d' 1d") einstükkig angespritzt sind.

7. Kastenmöbelstück nach einem oder mehreren der Ansprüche 1 bis 6,
**dadurch gekennzeichnet,**
**daß** die Tragleiste (1) ein auf der Oberfläche (3b) der Möbelseitenwand (3) aufliegende Deckleiste (1a; 1a',1a") aufweist und eine in die Seitenwand (3) versenkbare Verstärkungsleiste (1i; 1i',1i"), an der die Hülsen (1d; 1d', 1d") einstückig angespritzt sind.

## Claims

1. Cupboard with support strips (1; 1') which are fixed in vertical orientation on the inner side of a cupboard side wall (3) and which has sockets (1d; 1d'; 1d'') formed as one component on the support strip (1; 1') which are received in mounting bores (3a) of the cupboard side wall (3) and into which can be inserted horizontal peg regions (2a) of shelf supports (2)
**characterised in that**
the support strips (1; 1') are let in at least partly into the cupboard side wall (3) and that the peg regions (2a) and the sockets (1d) engage in each other like a bayonet lock for securing against removal of the peg regions (2a).

2. Cupboard according to claim 1
**characterised in that**
a bayonet lock is formed by a locking region (1e) projecting inwards on the inner side of the socket (1d) and a tapered in peg region (2b) adjacent to the free front area of the peg regions (1a) which over a peripheral region has at least one such extended region (2c), that in an insertion position it can be displaced past the protruding locking region (1e) and in a position rotated in relation hereto engages behind this locking region (1e).

3. Cupboard according to claim 2
**characterised in that**
the support strip (1') is divided in its lengthwise direction and consists of halves complementing each other.

4. Cupboard according to one or several of the claims 1 to 3
**characterised in that**
the two halves of the support strip (1') are connected to each other by means of a hinge (1g) which is provided on the front end of the socket (1d', 1d").

5. Cupboard according to one or several of the claims 1 to 4
**characterised in that**
the two halves of the support strip (1') are engaged with each other in a joined together inserted position by means of engagement areas (1f) formed on them.

6. Cupboard according to one or more of the claims 1 to 5
**characterised in that**
the support strip (1; 1') has a cover strip (1; 1a'; 1a'') lying on the surface (3b) of the cupboard side wall (3), on which the sockets (1d; 1d'; 1d'') are moulded as one component.

7. Cupboard according to one or several of the claims 1 to 6
**characterised in that**
the support strip (1) has a cover strip (1a; 1a'; 1a'') lying on the surface of the cupboard side wall (3) and a reinforcement strip (1i; 1i'; 1i'') which can be sunk into the side wall (3), on which the sockets (1d; 1d'; 1d'') are moulded as one component.

## Revendications

1. Meuble de rangement avec des barres de support (1 ; 1') qui, orientées verticalement, sont fixées sur une face intérieure d'une paroi latérale (3) de meuble et présentent des manchons (1d ; 1d' ; 1d'') qui sont formés d'une pièce à partir desdites barres de support (1 ; 1'), et logés dans des trous de réception (3a) de la paroi latérale (3) du meuble et dans lesquels les parties chevilles horizontales (2a) de taquets (2) peuvent être insérées,
**caractérisé en ce que**
les barres de support (1 ; 1') sont, au moins partiellement, encastrées dans la paroi latérale (3) du meuble et que les parties chevilles (2a) et les manchons (1d) s'engagent les uns dans les autres en forme d'emboîtement à baïonnette, en tant que système de protection contre l'extraction des chevilles (2a).

2. Meuble de rangement selon la revendication 1,
**caractérisé en ce**
**qu'**un verrouillage à baïonnette est formé par une zone d'enclenchement (1e), qui fait saillie vers l'intérieur, à partir de la face interne du manchon (1d), et, faisant suite à la surface frontale, libre de la partie cheville (2a), une partie cheville (2b) rétrécie qui présente, sur un secteur de son pourtour, au moins une zone élargie (2c) de sorte qu'elle puisse, lors de l'insertion, passer devant la zone d'enclenchement saillante (1e) et, en position adéquatement tournée, s'engager derrière ladite zone d'enclenchement (1e).

3. Meuble de rangement selon la revendication 2,
**caractérisé en ce que**
la barre de support (1') est divisée dans le sens de sa longueur et consiste en deux moitiés qui se complètent réciproquement.

4. Meuble de rangement selon l'une ou plusieurs des revendications 1 à 3,
**caractérisé en ce que**
les deux moitiés de la barre de support (1') sont reliées ensemble par l'intermédiaire d'une charnière pelliculaire (1g) qui est prévue à l'extrémité frontale du manchon (1d', 1d'').

5. Meuble de rangement selon l'une ou plusieurs des revendications 1 à 4,
**caractérisé en ce que**
les deux moitiés de la barre de support (1') sont encliquetés, en état d'insertion, par l'intermédiaire de zones d'enclenchement (1f).

6. Meuble de rangement selon l'une ou plusieurs des revendications 1 à 5,
**caractérisé en ce que**
la barre de support (1; 1') présente une baguette de couverture 1a; 1a', 1a'') qui porte contre la surface (3b) de la paroi latérale (3) du meuble, et à partir de laquelle les manchons (1d ; 1d', 1d'') sont moulés, d'une pièce, par injection.

7. Meuble de rangement selon l'une ou plusieurs des revendications 1 à 6,
**caractérisé en ce que**
la barre de support (1; 1') présente une baguette de couverture 1a; 1a', 1a'') qui porte contre la surface (3b) de la paroi latérale (3) du meuble, et une baguette de renforcement (1i ; 1i', 1i'') à partir de laquelle les manchons (1d ; 1d', 1d'') sont moulés, d'une pièce, par injection.
